# EUROPÄISCHE PATENTSCHRIFT

(11) **EP 0 108 035 B1**
(45) Veröffentlichungstag und Bekanntmachung des Hinweises auf die Patenterteilung: **02.12.1987**
(21) Anmeldenummer: 83810421.4
(22) Anmeldetag: 23.09.1983
(51) Int. Cl.: C25D 15/02

(54) **Verfahren und Vorrichtung zur Erzeugung von Dispersionsbeschichtungen**
Process and apparatus for the electrodeposition of composite coatings
Procédé et appareillage pour l'électrodéposition de couches composites

(30) Priorität: 06.10.1982 CH 5860/82
(43) Veröffentlichungstag der Anmeldung: 09.05.1984
(73) Patentinhaber: SCHWEIZERISCHE ALUMINIUM AG, CH-3965 Chippis (CH)
(72) Erfinder: Paulet, Jean-François, CH-8225 Siblingen (CH); Eisenlohr, Othmar, CH-5605 Dottikon (CH)

## Beschreibung

Die vorliegende Erfindung betrifft ein Verfahren zur Erzeugung von Dispersionsbeschichtungen auf metallische Werkstückoberflächen durch elektrolytisches Abscheiden aus einem mindestens ein gelöstes Metallsalz sowie in Suspension gehaltenen Feststoffteilchen enthaltenden, das Behandlungsbad bildenden Suspensionselektrolyten, wobei die zu beschichtende kathodisch geschaltete Werkstückoberfläche im Behandlungsbad mit homogenem Suspensionselektrolyten angeströmt wird, eine Vorrichtung zur Durchführung des Verfahrens sowie dessen Anwendung.

Die zur Durchführung dieses Verfahrens benötigte Vorrichtung weist einen Behälter für das Behandlungsbad und ein Anodensystem, wobei das Werkstück als Kathode geschaltet ist, mindestens ein in das Behandlungsbad ragendes, mit mindestens einer Austrittsöffnung versehenes Zuführungsrohr sowie zur Bewegung dieses(r) Zu- führungsrohres(rohre) entlang der zu beschichtenden Werkstückoberfläche geeignete Mittel auf.

Die Anwendung von Metallen im technischen Bereich erfordert in vielen Fällen eine Verbesserung der Oberflächeneigenschaften, insbesondere der Abriebfestigkeit, Härte- und Gleit- bzw. Verschleisseigenschaften. Insbesondere sind zahlreiche Anwendungen von Aluminium im Automobil- und Maschinenbau nur in Kombination mit harten und verschleissfesten Beschichtungen möglich. Die galvanische Abscheidung einer Metallschicht mit gleichzeitiger Einlagerung von Hartstoffpartikein stellt eine einfache und für viele Verschleissprobleme geeignete Möglichkeit dar, die Oberfläche zu verbessern.

Die Dispersionsschichten - mit Vorteil wird in vielen Fällen das System Nickel/Siliziumkarbid verwendet -, die durch Mitabscheidung fester Teilchen aus einem Suspensionselektrolyten entstehen, zeigen durch das Matrixmaterial, den Teilchenwerkstoff, die Teilchengrösse und -verteilung vielseitige Eigenschaften.

Die Herstellung galvanischer Dispersionsschichten ist bereits seit einigen Jahrzehnten bekannt. Dazu verwendbare Vorrichtungen sind z. B. in der Zeitschrift « Schmiertechnik •, 11, (1980), Seiten 81-86 beschrieben. In einem früheren Artikel in der Zeitschrift « Oberflächentechnib, (1975), Seiten 45-52, wird insbesondere darauf hingewiesen, dass die Badbewegung eine sehr grosse Bedeutung für die Einbaurate der Festteilchen in das abgeschiedene Metall hat. Es wird vorgeschlagen, die Badbewegung durch Einblasen von Luft, Umwälzen des Elektrolyten oder mit Hilfe eines Rührers zu bewirken. Die Badbewegung soll bewirken, dass die Feststoffteilchen zusammen mit dem Elektrolyten an eine oberhalb des Werkstücks gelegenen Stelle gelangen, so dass sie sich durch Schwerkraftwirkung auf die Oberfläche des Werkstücks absetzen können und durch den Metallbelag gebunden werden.

Bekannt ist aus der GB-A-1 224 166 ein Verfahren zur Erzeugung von Dispersionsbeschichtungen auf metallische Werkstückoberflächen durch elektrolytisches Abscheiden aus einem mindestens ein gelöstes Metallsalz sowie in Suspension gehaltenen Feststoffteilchen enthaltenden, das Behandlungsbad bildenden Suspensionselektrolyten, wobei die zu beschichtende katodisch geschaltete Werkstückoberfläche im Behandlungsbad mit homogenem Suspensionselektrolyten angeströmt wird.

Die Badbewegung mit Hilfe von Rühren ist wenig geeignet, da Aenderungen der Turbulenzen entlang der zu beschichtenden Werkstücke eine ungleichmässige Feststoffeinlagerung ergeben. Obwohl durch Lufteinblasen bessere Ergebnisse als bei den vorher genannnten Massnahmen erzielt werden, ist diese Methode insofern nicht geeignet, da sie zu Inhomogenitäten bzw. Konzentrationsunterschieden im Suspensionselektrolyten, und damit auch zu unre^{g}elmässi^{g}en Einbauraten des dispergierten Stoffes führt.

Aufgabe der Erfindung ist es, ein Verfahren, das diese Nachteile behebt, und eine Vorrichtung zur Durchführung des Verfahrens sowie dessen vorteilhafte Anwendung vorzuschlagen.

Erfindungsgemäss wird die gestellte Aufgabe durch ein Verfahren gelöst, welches sich nach dem Wortlaut des Anspruchs 1 auszeichnet.

Eine weitere, bevorzugte Ausführungsart des erfindungsgemässen Verfahrens ergibt sich aus dem Wortlaut des Anspruchs 2.

Zur Beschichtung von ebenen oder gewölbten Oberflächen kann das Zuführungsrohr auf einer vorzugsweise oberhalb des Bades angeordneten Führungsschiene beweglich montiert sein und entlang dieser Schiene hin- und herbewegt werden.

Eine erfindungsgemässe Vorrichtung zur Durchführung des erfindungsgemässen Verfahrens für zu beschichtende zylindrische oder konische Werkstückoberflächen ist durch die Merkmale des Anspruchs 3 gekennzeichnet.

Die Merkmalsbestandteile bilden zusammen einen Rotor. Es kann nur eine innere oder nur eine äussere Oberfläche bzw. eine innere und eine . äussere Oberfläche des zylindrischen bzw. koni-- sehen Werkstückes beschichtet werden.

Dabei ist das Zuführungsrohr parallel zu der zu behandelnden Oberfläche angeordnet und weist seitliche, gegen die genannte Oberfläche gerichtete Austrittsöffnungen auf, welche düsen- oder schlitzförmig sein können.

Nach einem weiteren Merkmal der Erfindung ist das Zuführungsrohr auf der gleichen Länge wie die Breite der zu beschichtenden Werkstücksfläche mit Düsen besetzt. Die nicht zu beschichtende Fläche des Werkstückes wird dann mit einer Reserve überzogen.

Als besonders günstig hat es sich für die Beschichtung der Innenfläche eines hohlen Werkstückes erwiesen, dieses Werkstück direkt als Elektrolysebadbehälter zu verwenden und dazu nötigenfalls unten mit einem Boden zu verschliessen. Dabei ist es bei zu beschichteten zylindrischen oder konischen Werkstückoberflächen von Vorteil, die Anode als Hohlzylinder auszubilden bzw. einen Anodenkorb dieser Form zu verwenden. Eine derartige Anordnung hat sich als besonders vorteilhaft herausgestellt, wenn die Innenflächen von zylindrischen Automobilteilen - z. B. alleinstehende oder in Felgen integrierte Bremstrommeln -, insbesondere aus Aluminium oder Aluminiumlegierungen, mit einem Nickel/Siliziumkarbid-Dispersionsüberzug zu versehen sind. Falls solche Trommelbremsen an ihrem Boden Schraubenlöcher aufweisen, können diese mit Zapfen verschlossen werden.

Bei einer solchen Ausführungsform der erfindungsgemässen Vorrichtung wird mit Hilfe des rotierenden Rotors die zu beschichtende Werkstücksfläche regelmässig mit der Elektrolytsuspension, in der die Feststoffteilchen homogen verteilt sind, beaufschlagt, mit dem Ergebnis, dass eine regelmässige Mitabscheidung der Feststoffteilchen und des Metalls, z. B. zwecks Erzeugung des Bremsbelages, erfolgt.

Der Abstand der Zuführungsrohre, durch deren Düsen ständig homogenisierter Suspensionselektrolyt auf die zu beschichtende Werkstücksfläche gelangt von der zu beschichtenden Werkstücksfläche sowie die Strömungsgeschwindigkeit des beaufschlagten Suspensionselektrolyten müssen so gewählt werden, dass der die Düsen verlassende Elektrolytenstrom bei sich bewegenden Zuführungsrohren die zu beschichtende Werkstücksfläche streift, ohne dass jedoch die im Suspensionselektrolyten befindlichen Feststoffteilchen - z. B. Siliziumkarbidteilchen, die bekanntlich als Schleifmittel sehr abrasive Wirkung zeigen - die bereits abgeschiedene Metallschicht verletzen oder gar teilweise wieder abtragen.

Durch die günstige Geometrie der beschriebenen Vorrichtung wird eine sehr regelmässige, pro Werkstücksflächeneinheit gleichstarke Abscheidung erzielt. Die aufwendige mechanische Nachbearbeitung der abgeschiedenen Dispersionsschicht, wie sie bei Verwendung bisher bekannter Vorrichtungen ausgeführt werden musste, wird reduziert oder ist gar nicht mehr notwendig.

Die Erfindung wird nachstehend anhand eines in der Zeichnung wiedergegebenen für die Beschichtung von Bremstrommein bevorzugten Ausführungsbeispiels näher erläutert. Die Figur zeigt einen schematischen Querschnitt durch eine Vorrichtung zum Aufbringen galvanisch abgeschiedener Dispersionsschichten.

Eine haubenförmige zylindrische Abdeckung 1 mit Durchmesser D stützt sich - gegebenenfalls über eine Dichtung 10 - auf die zylindrische Wandung 21 einer Bremstrommel 2 aus Metall mit Boden 22 und Nabe 23 ab. Boden 22, Nabe 23 und Wandung 21 bilden in horizontaler Lage des Bodens 22 ein Behältnis zur Aufnahme des Suspensionselektrolyten, wobei die-innere Oeffnung der Nabe 23 als Ueberlauf U dient. Zentral in der Abdeckung 1 ist eine drehbare, durch ein Kugellager 30 geführte Hohlachse 3 angeordnet, welche in eine durch die Abdeckung 1 und die Bremstrommel 2 gebildete Kammer K einragt. Oberhalb des Lagers 30 befindet sich eine mit Dichtungsringen 82 versehenen Einspeisekammer 8 mit Eintrittstutzen 81, wobei der in der Einspeisekammer 8 befindliche Bereich der Achse 3 Bohrungen 31 aufweist. Ein aus der Einspeisekammer 8 ragender Teil der Achse 3 wird mit einem Motor verbunden. An den hohlen, rohrförmingen Teil der Achse 3 schliessen sich in der Kammer K etwa senkrecht dazu stehende Verbindungsröhren 41 an, an denen zur Achse 3 parallele Zuführungsrohre 42 mit zur Bremsfläche 24 gerichteten Düsen 43 angebracht sind, wobei diese Bestandteile 3, 41 und 42 zusammen einen Rotor R bilden.

Auf das kammerinnere Ende der Nabe 23 ist eine elektrisch isolierende Kappe 5 aufgelegt, gegen die sich ein elektrisch leitender, zylindrisch ausgebildeter, netzförmiger und mit einer elektrischen Zuleitung 61 versehener Anodenkorb 6 abstützt, in welchem sich das Anodenmetall 7 in Form von Pellets oder Granulat befindet. Die Bremstrommel 2 und der Korb 6 sind somit gegeneinander elektrisch isoliert.

Der aus der Achse 3, den Verbindungsröhren 41 und den Zuführungsrohren 42 mit Düsen 43 gebildete Rotor R besteht aus einem chemisch resistenten und den elektrischen Strom nicht leitenden Material, z. B. Kunststoff, insbesondere Polypropylen. Obwohl die Abdeckung 1 und die Bremstrommel um die Achse 3 drehbar angeordnet werden könnten, bleiben sie üblicherweise feststehend ; sie bilden also quasi einen Stator.

Zum galvanischen Aufbringen einer Feststoffteilchen enthaltenden Metallbeschichtung auf die Bremsfläche 24 wird die Kammer K bis zur Höhe des Innenteils der Nabe 23 mit dem Feststoffteilchen enthaltenden Elektrolyten E, also dem Suspensionelektrolyten, aufgefüllt. Ueberschüssiger Elektrolyt läuft über den Ueberlauf U ab. Die Bremstrommel 2 wird kathodisch, der Korb 6 mit dem Anodenmetall 7 anodisch geschaltet. Bei drehendem Rotor R wird in die Kammer K zusätzlich ständig Suspensionselektrolyt zugeführt, in welchem die Feststoffteilchen homogen verteilt sind. Diese Zuführung erfolgt durch den Eintrittstutzen 81 der Einspeisekammer 8, von wo der Elektrolyt über die Bohrungen 31 in den Rotor R gelangt, durch die Düsen 43 austritt und auf die zu beschichtende Bremsfläche 24 trifft. Die überschüssige Elektrolytsuspension fliesst über den Ueberlauf U ab und kann - in der Zeichnung nicht dargestellt - mit Hilfe einer Pumpe dem Eintrittstutzen 81 wieder zugeführt werden.

## Patentansprüche

1. Verfahren zur Erzeugung von Dispersionsbeschichtungen auf metallische Werkstückoberflächen durch elektrolytisches Abscheiden aus einem mindestens ein gelöstes Metallsalz sowie in Suspension gehaltenen Feststoffteilchen enthaltenden, das Behandlungsbad bildenden Suspensionselektrolyten, wobei die zu beschichtende

kathodisch geschaltete Werkstückoberfläche im Behandlungsbad mit homogenem Suspensionselektrolyten angeströmt wird, dadurch gekennzeichnet, dass der Suspensionselektrolyt mittels mindestens eines entlang der Werkstückoberfläche, im Abstand davon bewegten, mit mindestens einer Austrittsöffnung versehenen Zuführungsrohres zugeführt wird.

2. Verfahren nach Anspruch 1, dadurch gekennzeichnet, dass der das Behandlungsbad bildende Suspensionselektrolyt über das (die) bewegte(n) Zuführungsrohr(e) umgewälzt wird.

3. Vorrichtung zur Durchführung eines Verfahrens nach Anspruch 1 oder 2, mit einem Behälter für das Behandlungsbad und einem Anodensystem, wobei das Werkstück als Kathode geschaltet ist, wobei sie mindestens ein in das Behandlungsbad ragendes, mit mindestens einer Austrittsöffnung versehenes Zuführungsrohr sowie zur Bewegung dieses(r) Zuführungsrohres(rohre) entlang der zu beschichtenden Werkstückoberfläche geeignete Mittel aufweist, dadurch gekennzeichnet, dass für die Beschichtung von zylindrischen oder konischen Werkstückoberflächen das (die) mit Austrittsöffnungen (43) versehene(n) Zuführungsrohr(e) (42) über mindestens ein Verbindungsrohr (41) mit einer drehbaren Hohlachse (3) verbunden ist (sind), wobei das (die) Verbindungsrohr(e) (41) sowie die Hohlachse (3) als Zuleitung für den Suspensionselektrolyten zu dem (den) Zuführungsrohr(en) (42) dienen und zusammen einen Rotor bilden, und dass das (die) Zuführungsrohr(e) parallel zu der zu behandelnden Oberfläche angeordnet ist (sind), und seitliche, gegen die genannte Oberfläche gerichtete Austrittsöffnung aufweist (aufweisen).

4. Vorrichtung nach Anspruch 3, dadurch gekennzeichnet, dass das Zuführungsrohr (42) auf einer der Breite (B) der zu beschichtenden Werkstücksfläche (24) entsprechenden Länge mit Austrittsöffnungen (43) besetzt ist.

5. Vorrichtung nach Anspruch 3 oder 4, dadurch gekennzeichnet, dass der Behandlungsbadbehälter durch das Werkstück (2) selbst gebildet ist, dessen Innenfläche (24) zu beschichten ist.

6. Vorrichtung nach einem der Ansprüche 3 bis 5, dadurch gekennzeichnet, dass die Anode als hohlzylindrischer, mit Anodenmetall gefüllter Anodenkorb (6) ausgebildet ist.

7. Anwendung des Verfahrens nach Anspruch 1 für Werkstücke aus Aluminium oder einer Aluminiumlegierung.

8. Anwendung nach Anspruch 7 zum Beschichten der Bremsfläche (24) einer Bremstrommel (2).

## Claims

1. A method of generation of dispersion coatings upon the surfaces of metallic workpieces through electrolytic precipitation out of a suspension electrolyte containing at least one dissolved metallic salt as well as solid particles held in suspension and forming the treatment bath, where again the surface of the workpiece which is to be coated when connected as the cathode there is in the treatment bath a flow of homogeneous suspension electrolyte, characterised in that the suspension electrolyte gets fed by means of at least one feed tube which is provided with at least one outlet opening and moved along the surface of the workpiece at a distance from it.

2. A method as in claim 1, characterised in that the suspension electrolyte forming the treatment bath gets revolved via the moving feed tube(s).

3. A device for the performance of a method as in claim 1 or 2, having a container for the treatment bath and an anode system, the workpiece being connected as the cathode, where the device exhibits at least one feed tube provided with at least one outlet opening and projecting into the treatment bath, and means suitable for the movement of the said feed tube(s) along the surface of the workpiece which is to be coated, characterised in that for the coating of cylindrical or conical surfaces of workpieces the feed tube(s). (42) provided with outlet openings (43) is (are) connected via at least one connector tube (41) to a rotatable hollow shaft (3), the connector tube(s) (41) as well as the hollow shaft (3) serving as delivery pipe for the suspension electrolyte to the feed tube(s) (42) and forming together one rotor, arid that the feed tube(s) is (are) arranged parallel with the surface to be treated and exhibits (exhibit) outlet openings at the side, directed against the said surface.

4. A device as in claim 3, characterised in that the feed tube (42) is trimmed with outlet openings (43) along a length corresponding with the width (B) of the area (24) of workpiece to be coated.

5. A device as in claim 3 or 4, characterised in that the container for the treatment bath is formed by the workpiece (2) itself, the inner area (24) of which is to be coated.

6. A device as in one of the claims 3 to 5, characterised in that the anode is made as a hollow cylindrical anode basket (6) filled with anode metal.

7. Application of the method as in claim 1 for workpieces of aluminium or an aluminium alloy.

8. Application as in claim 7 to the coating of the braking area (24) of a brake drum (2).

## Revendications

1. Procédé pour produire des revêtements durcis par dispersion sur des surfaces de pièces métalliques par dépôt électrolytique à partir d'un électrolyte formant une suspension, contenant au moins un sel métallique dissous ainsi que des particules solides contenues en suspension et formant le bain de traitement, étant précisé que l'électrolyte formant suspension homogène s'écoule dans le bain de traitement le long de la surface de la pièce à revêtir, mise en circuit à la cathode, caractérisé en ce que l'électrolyte formant suspension est amené au moyen d'au moins un tube d'arrivée présentant au moins une ouverture de sortie et mobile le long de la surface de la pièce, à une certaine distance de cette surface.

2. Procédé selon la revendication 1, caractérisé en ce que l'électrolyte formant suspension et constituant le bain de traitement est recyclé par l'intermédiaire du (des) tube(s) d'arrivée mobile(s).

3. Appareillage pour appliquer un procédé selon la revendication 1 ou 2, comportant un récipient pour le bain de traitement et un système d'anode, la pièce étant mise en circuit comme cathode, l'appareillage présentant au moins un tube d'arrivée qui pénètre dans le bain de traitement et qui est muni d'au moins une ouverture de sortie, ainsi qu'un moyen approprié pour mouvoir ce(s) tube(s) d'arrivée le long de la surface de la pièce à revêtir, caractérisé en ce que, pour revêtir des surfaces cylindriques ou coniques de pièces, le (les) tube(s) (42) muni(s) d'ouverture de sortie (43) est (sont) relié(s), par l'intermédiaire d'au moins un tube de liaison (41), avec un axe creux (3) que l'on peut mettre en rotation, étant précisé que le(s) tube(s) de liaison (41) ainsi que l'axe creux (3) servent de conduite d'arrivée pour amener l'électrolyte formant suspension au(x) tube(s) d'arrivée (42) et forment ensemble un rotor ; et en ce que le (les) tube(s) d'arrivée est (sont) disposé(s) parallèlement à la surface à traiter et présente (présentent) une ouverture latérale de sortie dirigée vers la surface mentionnée.

4. Appareillage selon la revendication 3, caractérisé en ce que le tube d'arrivée (42) présente, sur une longueur correspondant à la largeur (B) de la surface (24) de la pièce à revêtir, des ouvertures de sortie (43).

5. Appareillage selon la revendication 3 ou 4, caractérisé en ce que le récipient de traitement est constitué par la pièce elle-même (2) dont il faut revêtir la surface intérieure (24).

6. Appareillage selon l'une des revendications 3 à 5, caractérisé en ce que l'anode est constituée d'un panier cylindrique creux (6) rempli du métal de l'anode.

7. Application du procédé selon la revendication 1 pour des pièces en aluminium ou en alliage d'aluminium.

8. Application selon la revendication 7 pour revêtir la surface de freinage (24) d'un tambour de frein (2).
